# EUROPÄISCHE PATENTSCHRIFT

(11) **EP 0 525 400 B1**
(45) Veröffentlichungstag und Bekanntmachung des Hinweises auf die Patenterteilung: **11.01.1995**
(21) Anmeldenummer: 92110869.2
(22) Anmeldetag: 26.06.1992
(51) Int. Cl.: H04R 7/12, H04R 7/24, H04R 7/26

(54) **Membrane für Konuslautsprecher**
Diaphragm for cone loudspeaker
Membrane pour haut-parleur conique

(30) Priorität: 31.07.1991 DE 9109452 U
(43) Veröffentlichungstag der Anmeldung: 03.02.1993
(73) Patentinhaber: Nokia (Deutschland) GmbH, 75175 Pforzheim (DE)
(72) Erfinder: Scholz, Leander, Dipl.-Ing., W-8440 Staubing (DE)

(56) Entgegenhaltungen:
- DE-C- 3 929 266
- DE-U- 9 109 452
- GB-A- 378 986
- GB-A- 440 041

## Beschreibung

### Konuslautsprecher

### Technisches Gebiet

Die Erfindung befaßt sich mit der Verbesserung von Konuslautsprechern, insbesondere mit der Verbesserung der Membranstabilität.

### Stand der Technik

Der im Oberbegriff von Anspruch 1 angegebene Konuslautsprecher bedarf wegen seiner zigtausendfachen Verbreitung und der damit einhergehenden allgemeinen Bekanntheit keine über die im Oberbegriff angegebene Erklärung hinausgehende Erläuterung. Die Membran eines derartigen Konuslautsprechers muß zwei wichtige Forderungen erfüllen:
Sie muß leicht sein, um auch steilen Signalflanken verzögerungsfrei folgen zu können, und sie muß eine derartige Steifigkeit aufweisen, damit sie dem Signal gleichmäßig mit ganzer Fläche folgen kann.
Die letzte Forderung kann, insbesondere wenn es sich um Lautsprecher mit großem Membrandurchmesser handelt, nicht immer erfüllt werden. Bei diesen Lautsprechern werden die elektrischen Signale nicht in eine gleichförmige Hubbewegung der gesamten Membranfläche umgesetzt, sondern die Membran leidet an ihrer Oberfläche Verformungen durch Partialschwingungen. Diese Verformungen führen zu Schalldruckwellen, die dem ansteuernden elektrischen Signal nicht entsprechen. Mit anderen Worten, es wird das Eingangssignal verfälscht wiedergegeben.
In gewissem Maß kann der soeben erörtete Nachteil dadurch behoben werden, daß die Membran aus einem außerordentlich steifen Material gefertigt wird. Dieser Möglichkeit zur Verbesserung der Steifigkeit der Membran sind jedoch Grenzen gesetzt, da ab einer bestimmten Steifigkeit Materialien und Wanddicken erforderlich werden, die unter dem Kriterium der Leichtigkeit der Membran nicht mehr tolerierbar sind.

Daher liegt der Erfindung die Aufgabe zugrunde, einen Konuslautsprecher zu schaffen, der sich zum einen durch eine leichte Membrankonstruktion auszeichnet, sowie zum weiteren über eine außerordentlich hohe Steifigkeit und Partialschwingungsfreiheit der Membran verfügt.

### Darstellung der Erfindung

Diese Aufgabe wird dadurch gelöst, daß zwischen der Unterseite der Membran und dem Magnettopf ein kegelförmig ausgebildetes Stabilisierungselement angeordnet ist, dessen Ende mit dem größeren Durchmesser mit der Unterseite der Membran verbunden ist und dessen anderes Ende mit der Mantelfläche des Schwingspulenträgers verbunden ist.
Vorteilhafte Aus- und Weiterbildungen der Erfindung sind in den Ansprüchen 2 bis 6 angegeben.
Ganz besonders vorteilhaft ist es, wenn der Durchmesser des Endes des Stabilisierungselementes, welches mit der Unterseite der Membran verbunden ist, so bemessen ist, daß dieses Ende des Stabilisierungselementes die Membran kreisringförmig an einem Ort unterstützt, an welchem der erste radiale Schwingungsmode auftritt. Hierdurch wird nämlich eine frühzeitige Abkopplung der äußeren Membranbereiche verhindert und gleichzeitig werden Glockenmoden bedämpft. Unter äußeren Membranbereichen werden Bereiche der Membran verstanden, die der Sicke des Lautsprechers nahe benachbart sind. Unter Abkopplung wird das Auftreten von Partialschwingungen verstanden, die frequenzabhängig zu gegenphasiger Schwingung übergehen und die wirksame - starre - Abstrahlfläche des Lautsprechers verkleinern. Dieser Verkleinerung wirkt die Anordnung des Stabilisierungselementes, welches zusammen mit einem Teil des Schwingspulenträgers und einem Teil der Membran eine starre Dreieckskonstruktion bildet, entgegen.

Sind das Stabilisierungselement und die Zentriermembran an der gleichen Stelle des Schwingspulenträgers verklebt, kann sogar eine gesonderte Verklebung des Stabilisierungselementes mit dem Schwingspulenträger entfallen.

### Kurze Darstellung der Figuren

Es zeigen:
- Figur 1: einen Konuslautsprecher im Schnitt;
- Figur 2: einen weiteren Konuslautsprecher im Schnitt.

### Wege zum Ausführen der Erfindung

Der in Figur 1 gezeigte Konuslautsprecher wird im wesentlichen von Magnetsystem 10 und dem damit verbundenen konusförmig ausgebildeten Lautsprecherkorb 11 gebildet. In dem Lautsprecherkorb 11 ist die ebenfalls konisch ausgebildete Membran 12 eingesetzt. Die Membran 12 ist mit dem oberen Rand des Lautsprecherkorbes 11 mittels einer umlaufenden Sicke 13 verbunden. Das andere Ende der Membran 12 ist mit der Klebenaht K1 mit dem rohrförmigen Schwingspulenträger 14 verbunden. Das andere Ende des Schwingspulenträgers 14, um welches die Schwingspule 15 gewunden ist, taucht in den Luftspalt 16 des Magnettopfes 10 ein. Außerdem ist der Schwingspulenträger 14 mit seiner Mantelfläche 17 über eine ziehharmonikaförmige Zentriermembran 18 mit dem Lautsprecherkorb 11 verbunden. Die Verbindung zwischen dem Schwingspulenträger 14 und der Zentriermembran 18 ist durch die Klebenaht K2 realisiert. Mittels dieser Klebenaht K2 wird auch das eine Ende des Stabilisierungselementes 19 mit dem Schwingspulenträger 14 verbunden. Das andere Ende des Stabilisierungselementes 19 ist mit der Unterseite 20 der Membran 12 mittels der weiteren Klebenaht K3 verklebt.
Die Geometrie des Stabilisierungselementes 19 ist so bemessen, daß das Ende, welches mit der Membran 12 verbunden ist, einen solchen Durchmesser aufweist, daß dieses Ende die Membran an einem Ort unterstützt, an welchem der erste radiale Schwingungsmode auftritt. Die Einhaltung des soeben erörterten oberen Durchmessers des Stabilisierungselementes 19 bewirkt, daß der Bereich der Abstrahlfläche der Membran 12 vergrößert wird, da durch die Unterstützung der Membran 12 an diesem Ort Partialschwingungen stark verringert werden.

Der in Figur 2 gezeigte Lautsprecher unterscheidet sich von dem in Figur 1 gezeigten lediglich dadurch, daß das Stabilisierungselement 19 in Figur 2 eine geänderte Formgebung aufweist. Diese veränderte Formgebung besteht darin, daß die Membran 12 an ihrer Unterseite 20 im Bereich zwischen den Klebenähten K1 und K3 durch das Verstärkungselement 21 mit dem Stabilisierungselement 19 über die Klebenähte K4 und K5 verbunden ist.

In einem weiteren - nicht dargestellten Ausführungsbeispiel - kann das Stabilisierungselement 19 und das Verstärkungselement 21 auch einstückig, beispielsweise als Folienziehteil, ausgebildet werden. In diesem Fall ist nur eine Klebenaht erforderlich, welche das Verstärkungselement 21 mit der Unterseite 20 der Membran 12 verbindet.

## Patentansprüche

1. Konuslautsprecher
- mit einem Magnetsystem (10), und
- mit einem rohrförmig ausgebildeten Schwingspulenträger (14),
- dessen eines Ende, welches mit der Schwingspule (15) versehen ist, in den Luftspalt (16) des Magnettopfes (10) hineinragt, und
- dessen anderes Ende, welches mit dem Ende der konusförmig ausgebildeten Membran (12) verbunden ist, welches den kleineren der beiden Durchmesser aufweist,
**dadurch gekennzeichnet**,
daß zwischen der Unterseite (20) der Membran (12) und dem Magnettopf (10) ein in etwa kegelförmig ausgebildetes Stabilisierungselement (19) angeordnet ist, dessen Ende mit dem größeren Durchmesser mit der Unterseite (20) der Membran (12) verbunden ist und dessen anderes Ende mit der Mantelfläche (17) des Schwingspulenträgers (14) verbunden ist.

2. Konuslautsprecher nach Anspruch 1,
**dadurch gekennzeichnet**,
daß der Durchmesser des Endes des Stabilisierungselementes (19), welches mit der Unterseite (20) der Membran (12) verbunden ist, so bemessen ist, daß dieses Ende des Stabilisierungselementes (19) die Membran (12) kreisringförmig an einem Ort unterstützt, an welchem der erste radiale Schwingungsmode auftritt.

3. Konuslautsprecher nach Anspruch 1 oder Anspruch 2,
**dadurch gekennzeichnet**,
daß die Geometrie des Stabilisierungselementes (19) so bemessen ist, daß die Verbindung von Stabilisierungselement (19) mit dem Schwingspulenträger (14) genau an dem Ort erfolgt, an dem die Zentriermembran (18) mit dem Schwingspulenträger (14) verbunden ist.

4. Konuslautsprecher nach einem der Ansprüche 1 bis 3,
**dadurch gekennzeichnet**,
daß das Stabilisierungselement (19) in seiner Mantelfläche Durchbrüche aufweist.

5. Konuslautsprecher nach einem der Ansprüche 1 bis 4,
**dadurch gekennzeichnet**,
daß in dem Bereich, in welchem das Stabilisierungselement (19) beabstandet zur Membran (12) angeordnet ist, zwischen Stabilisierungselement (19) und Membran (12) mindestens ein zusätzliches Verstärkungselement (21) angeordnet ist.

6. Konuslautsprecher nach Anspruch 5,
**dadurch gekennzeichnet**,
daß das zusätzliche Verstärkungselement (21) einen konischen Querschnitt aufweist und daß das Stabilisierungselement (19) und das zusätzliche Verstärkungselement (21) als einstückiges Bauteil ausgebildet sind.

## Claims

1. Cone-type loudspeaker
- with a magnet system (10), and
- with a tubular voice coil former (14),
- whose one end, which is fitted with the voice coil (15), projects into the air-gap (16) of the magnet pot (10), and
- whose other end, which is joined to the end of the cone-shaped diaphragm (12), which end has the smaller of the two diameters,
**characterised in that**
between the underside (20) of the diaphragm (12) and the magnet pot (10) is arranged an approximately cone-shaped stabilizing element (19), whose end with the larger diameter is joined to the underside (20) of the diaphragm (12) and whose other end is joined to the external surface (17) of the voice coil former (14).

2. Cone-type loudspeaker according to Claim 1, **characterised in that** the diameter of the end of the stabilizing element (19), which is joined to the underside (20) of the diaphragm (12), is designed so that this end of the stabilizing element (19) supports the diaphragm (12) in the form of a ring at a point at which the first radial vibration mode occurs.

3. Cone-type loudspeaker according to Claim 1 or 2, **characterised in that** the geometry of the stabilizing element (19) is designed so that the connection from the stabilizing element (19) to the voice coil former (14) is made exactly at the point at which the spider (18) is joined to the voice coil former (14).

4. Cone-type loudspeaker according to one of the Claims 1 to 3, **characterised in that** the stabilizing element (19) has openings in its external surface.

5. Cone-type loudspeaker according to one of the Claims 1 to 4, **characterised in that** in the region in which the stabilizing element (19) is arranged at a distance from the diaphragm (12), at least one additional stiffening element (21) is arranged between the stabilizing element (19) and the diaphragm (12).

6. Cone-type loudspeaker according to Claim 5, **characterised** **in that** the additional stiffening element (21) has a conical cross-section, and that the stabilizing element (19) and the additional stiffening element (21) are constructed as a one-part component.

## Revendications

1. Haut-parleur conique comprenant
- un système magnétique (10), et
- un support de bobine mobile (14) tubulaire
- dont l'extrémité qui est pourvue de la bobine mobile (15), fait saillie dans l'entrefer (16) de la cavité magnétique (10), et
- dont l'autre extrémité qui est reliée à l'extrémité du diaphragme (12) conique, présente le plus petit des deux diamètres,
**caractérisé** par le fait
qu'il est prévu entre le côté inférieur (20) du diaphragme (12) et la cavité magnétique (10), un élément de stabilisation (19) à peu près conique dont l'extrémité présentant le plus grand diamètre est reliée au côté inférieur (20) du diaphragme (12) et dont l'autre extrémité est reliée à la surface d'enveloppe (17) du support de bobine mobile (14).

2. Haut-parleur conique selon la revendication 1,
**caractérisé** par le fait
que le diamètre de l'extrémité de l'élément de stabilisation (19) qui est reliée au côté inférieur (20) du diaphragme (12), est dimensionné de manière à ce que cette extrémité de l'élément de stabilisation (19) soutienne le diaphragme (12) en anneau de cercle à un endroit où apparaît le premier mode vibratoire radial.

3. Haut-parleur selon la revendication 1 ou la revendication 2,
**caractérisé** par le fait
que la géométrie de l'élément de stabilisation (19) est calculée de manière telle que la liaison entre l'élément de stabilisation (19) et le support de bobine mobile (14) s'effectue exactement à l'endroit où le diaphragme de centrage (18) est relié au support de bobine mobile (14).

4. Haut-parleur conique selon l'une des revendications 1 à 3,
**caractérisé** par le fait
que l'élément de stabilisation (19) présente des perçages dans sa surface d'enveloppe.

5. Haut-parleur conique selon l'une des revendications 1 à 4,
**caractérisé** par le fait
que dans la zone dans laquelle l'élément de stabilisation (19) est disposé à distance du diaphragme (12), au moins un élément de renforcement (21) supplémentaire est disposé entre l'élément de stabilisation (19) et le diaphragme (12).

6. Haut-parleur conique selon la revendication 5,
**caractérisé** par le fait
que l'élément de renforcement (21) supplémentaire présente une section transversale conique et que l'élément de stabilisation (19) et l'élément de renforcement (21) supplémentaire sont réalisés sous forme de pièce d'un seul tenant.
